# EUROPÄISCHE PATENTSCHRIFT

(11) **EP 0 563 681 B1**
(45) Veröffentlichungstag und Bekanntmachung des Hinweises auf die Patenterteilung: **17.05.1995**
(21) Anmeldenummer: 93104318.6
(22) Anmeldetag: 17.03.1993
(51) Int. Cl.: B61G 9/22

(54) **Zugeinrichtung für Schienenfahrzeuge**
Draw gear for railway vehicles
Dispositif de traction pour véhicules ferroviaires

(30) Priorität: 01.04.1992 DE 4210800
(43) Veröffentlichungstag der Anmeldung: 06.10.1993
(73) Patentinhaber: Ringfeder GmbH, 47829 Krefeld (DE)
(72) Erfinder: Schäfer, Horst-Dieter, W-4156 Willich 2 (DE); Rommerskirchen, Kurt, W-4154 Tönisvorst 1 (DE); Simons, Dieter, W-4150 Krefeld (DE); Von Runkel, Siegfried, W-4150 Krefeld 11 (DE); Müller, Gerald, W-8000 München 19 (DE)

(56) Entgegenhaltungen:
- DE-A- 2 943 053
- US-A- 3 082 518

## Beschreibung

Die Erfindung betrifft eine Zugeinrichtung für Schienenfahrzeuge, im wesentlichen bestehend aus einem mit einem Befestigungsflansch versehenen Gehäuse, einer darin einliegenden, in Zugrichtung abgestützten Feder sowie einem Verbindungsstück zum Verbinden der Feder mit einem Zughaken, der an seinem Schaft ein Auge zur Aufnahme eines mit dem Verbindungsstück zusammenwirkenden Bolzens aufweist.

Eine Zugeinrichtung mit den vorgenannten Merkmalen ist aus dem Katalog R 61 der Ringfeder GmbH bekannt, siehe darin den für Lokomotiven bestimmten Typ 400 oder DE 2 943 053 A1. Bei dieser Zugeinrichtungtung ist der Bolzen derart integriert, daß für ein Auswechseln der Verschleißteile Zughaken und Bolzen die Einrichtung aus dem Schienenfahrzeug ausgebaut und zerlegt werden muß.

Der Erfindung liegt die Aufgabe zugrunde, eine Zugeinrichtung der gattungsgemäßen Art auf möglichst einfache Weise so zu gestalten, daß die Verschleißteile Zughaken und Bolzen leicht auszuwechseln sind, wobei die Zugeinrichtung mit dem Fahrzeug verbunden bleiben soll.

Diese Aufgabe wird durch die im Kennzeichenteil des Patentanspruchs 1 angegebenen Merkmale dadurch gelöst, daß der Bolzen hinter der Feder angeordnet und durch eine Öffnung an der Unterseite des Gehäuses ein- und auszubauen ist, wobei die Öffnung durch einen den Bolzen haltenden, am Gehäuse lösbar angebrachten Deckel verschlossen ist.

Eine alternative erfindungsgemäße Lösung der zugrunde liegenden Aufgabe besteht nach dem Kennzeichenteil des Anspruchs 2 darin, daß die Feder etwa in ihrer Längsmitte einen den Bolzen umschließenden Ring enthält, wobei der Ring und das Gehäuse jeweils an ihrer Unterseite eine Öffnung für den Ein- und Ausbau des Bolzens (5) aufweisen, und die Öffnung des Gehäuses durch einen lösbar angebrachten Deckel verschlossen ist, der den Bolzen unter Zwischenschaltung eines in der Öffnung des Ringes angeordneten Füllstückes trägt.

Um für die vorgenannte Zugeinrichtung eine einfach aufgebaute Verdrehsicherung zu schaffen, besteht eine Ausgestaltung der Erfindung darin, daß der innerhalb der Feder befindliche Ring mit einer nach innen weisenden Leiste versehen ist, die in eine Nut des Verbindungsstückes eingreift.

Im Hinblick auf eine zuverlässige Halterung des Deckels wird gemäß einer weiteren Ausführungsform der Erfindung vorgeschlagen, daß das Gehäuse mit zwei jeweils neben der Öffnung parallel zueinander angeordneten Stegen versehen ist, die jeweils ein Langloch für die Halterung eines Riegels aufweisen, wobei der Deckel auf dem Riegel ruht und mit diesem durch zumindest eine Schraube verbunden ist.

Um den Zughaken im hinteren Bereich in Längsrichtung und auch umfänglich zu führen, wird nach einer nächsten Ausgestaltung der Erfindung das Auge des Zughakens oben und unten von jeweils einem mit dem Gehäuse fest verbundenen Halteblech umgriffen.

Die Erfindung wird im weiteren anhand von Ausführungsbeispielen näher beschrieben, die in der Zeichnung jeweils schematisch dargestellt sind. Es zeigen
- Fig. 1: eine Zugeinrichtung im Längsschnitt,
- Fig. 2: den Schnitt nach der Linie II-II in Fig. 1,
- Fig. 3: eine andere Zugeinrichtung, ebenfalls im Längsschnitt,
- Fig. 4: den Schnitt nach der Linie IV-IV in Fig. 3
Beide Zugeinrichtungen haben ein äußeres Gehäuse 1, das über einen Befestigungsflansch 1a an einem strichpunktiert gezeigten Kopfträger 7 eines Schienenfahrzeuges durch Schrauben 8 gehalten ist. Im Gehäuse 1 befindet sich eine Feder 2, die in Zugrichtung an einem gleichfalls mit dem Kopfträger 7 verschraubten inneren Gehäuseteil 9 abgestützt ist. Ein Verbindungsstück 3, das über einen Bund 3b gegen das andere Ende der Feder 2 anliegt, dient deren Verbinden mit einem Zughaken 4. Dazu weist der Zughaken 4 an seinem Schaft 4a ein Auge 4b auf, das einen mit dem Verbindungsstück 3 zusammenwirkenden Bolzen 5 aufnimmt.

Gemäß Fig. 1 ist der Bolzen 5 hinter der Feder 2 angeordnet. Er kann durch eine Öffnung 1b an der Unterseite des Gehäuses 1 ein- und ausgebaut werden. Dies ermöglicht ein leichtes Auswechseln der Verschleißteile Zughaken 4 und Bolzen 5, wobei die eigentliche Zugeinrichtung mit dem Fahrzeug verbunden bleibt. Die Öffnung 1b ist durch einen lösbar am Gehäuse 1 angebrachten Deckel 1c verschlossen, der den Bolzen 5 hält. Für diese Halterung des Deckels 1c - siehe auch Fig. 2 - ist das Gehäuse 1 mit zwei neben der Öffnung 1b parallel zueinander angeordneten Stegen 1d versehen. Jeder Steg 1d hat ein Langloch 1e. In diesen Langlöchern 1e ist ein Riegel 10 eingeschoben, auf dem der Deckel 1c ruht. Der Riegel 10 und der Deckel 1c sind durch Schrauben 10a miteinander verbunden, so daß der Riegel 10 über den in der Öffnung 1b des Gehäuses 1 einliegenden Deckel 1c fixiert ist.

Wie aus Fig. 1 weiter ersichtlich, wird der Zughaken 4 im hinteren Bereich in Längsrichtung geführt und zugleich gegen Verdrehen gesichert. Dazu dienen zwei Haltebleche 1f, die mit dem Gehäuse 1 fest verbunden sind und das Auge 4b des Zughakens 4 oben bzw. unten umgreifen. Die Haltebleche 1f haben im übrigen jeweils eine dem Durchmesser des Bolzens 5 entsprechende etwa halbkreisförmige Ausnehmung, die aus der Schnittdarstellung nicht hervorgeht.

In der Ausführung nach Fig. 3 enthält die Feder 2 etwa in ihrer Längsmitte einen Ring 6, der den Bolzen 5 umschließt. Der Ring 6 und das Gehäuse 1 weisen jeweils an ihrer Unterseite eine Öffnung 6b bzw. 1b für den Ein- und Ausbau des Bolzens 5 auf. Die Öffnung 1b des Gehäuses 1 ist wiederum durch einen lösbar angebrachten Deckel 1c verschlossen, beispielsweise in der Art gemäß Fig. 1 und 2 oder über einfache Befestigungsschrauben (nicht dargestellt). Der Deckel 1c trägt den Bolzen 5 unter Zwischenschaltung eines Füllstückes 6a, das in der Öffnung 6b des Ringes 6 angeordnet ist.

Bei der Zugeinrichtung nach Fig. 3 verhindert eine Zughakenführung 11, die mit dem im Querschnitt rechteckförmigen Schaft 4a des Zughakens 4 zusammenwirkt, das Verdrehen des Zughakens 4. Wie aus Fig. 4 ersichtlich, hat der innerhalb der Feder 2 befindliche Ring 6 eine nach innen weisende Leiste 6c, die in eine Nut 3a des Verbindungsstückes 3 eingreift. Durch die beiden vorbeschriebenen Verdrehsicherungen wird erreicht, daß die Öffnung 1b des Gehäuses 1 und die Öffnung 6b des Ringes 6 in ihrer Lage übereinstimmen.

### Liste der Bezugszeichen

- 1: Gehäuse
- 1a: Befestigungsflansch
- 1b: Öffnung
- 1c: Deckel
- 1d: Steg
- 1e: Langloch
- 1f: Halteblech
- 2: Feder
- 3: Verbindungsstück
- 3a: Nut
- 3b: Bund
- 4: Zughaken
- 4a: Schaft
- 4b: Auge
- 5: Bolzen
- 6: Ring
- 6a: Füllstück
- 6b: Öffnung
- 6c: Leiste
- 7: Kopfträger
- 8: Schraube
- 9: inneres Gehäuseteil
- 10: Riegel
- 10a: Schraube
- 11: Zughakenführung

## Patentansprüche

1. Zugeinrichtung für Schienenfahrzeuge, im wesentlichen bestehend aus einem mit einem Befestigungsflansch (1a) versehenen Gehäuse (1), einer darin einliegenden, in Zugrichtung abgestützten Feder (2) sowie einem Verbindungsstück (3) zum Verbinden der Feder (2) mit einem Zughaken (4), der an seinem Schaft (4a) ein Auge (4b) zur Aufnahme eines mit dem Verbindungsstück (3) zusammenwirkenden Bolzens (5) aufweist, dadurch gekennzeichnet, daß der Bolzen (5) an dem dem Zughacken (4) gegenüberliegenden Ende der Feder (2) angeordnet und durch eine Öffnung (1b) an der Unterseite des Gehäuses (1) ein- und auszubauen ist, wobei die Öffnung (1b) durch einen den Bolzen (5) haltenden, am Gehäuse (1) lösbar angebrachten Deckel (1c) verschlossen ist.

2. Zugeinrichtung nach dem Oberbegriff des Anspruchs 1, dadurch gekennzeichnet, daß die Feder (2) etwa in ihrer Längsmitte einen den Bolzen (5) umschließenden Ring (6) enthält, wobei der Ring (6) und das Gehäuse (1) jeweils an ihrer Unterseite eine Öffnung (6b bzw. 1b) für den Ein- und Ausbau des Bolzens (5) aufweisen, und die Öffnung (1b) des Gehäuses (1) durch einen lösbar angebrachten Deckel (1c) verschlossen ist, der den Bolzen (5) unter Zwischenschaltung eines in der Öffnung (6b) des Ringes (6) angeordneten Füllstückes (6a) trägt.

3. Zugeinrichtung nach Anspruch 2, dadurch gekennzeichnet, daß der innerhalb der Feder (2) befindliche Ring (6) mit einer nach innen weisenden Leiste (6c) versehen ist, die in eine Nut (3a) des Verbindungsstückes (3) eingreift.

4. Zugeinrichtung nach einem der Ansprüche 1 bis 3, dadurch gekennzeichnet, daß das Gehäuse (1) mit zwei jeweils neben der Öffnung (1b) parallel zueinander angeordneten Stegen (1d) versehen ist, die jeweils ein Langloch (1e) für die Halterung eines Riegels (10) aufweisen, wobei der Deckel (1c) auf dem Riegel (10) ruht und mit diesem durch zumindest eine Schraube (10a) verbunden ist.

5. Zugeinrichtung nach Anspruch 1, dadurch gekennzeichnet, daß das Auge (4b) des Zughakens (4) oben und unten von jeweils einem mit dem Gehäuse (1) fest verbundenen Halteblech (1f) umgriffen wird.

## Claims

1. A drawgear for rail vehicles, substantially consisting of a housing (1) provided with an attachment flange (1a), of a spring (2) which is located in the housing (1) and is supported in the direction of draw, and of a connecting piece (3) for connecting the spring (2) to a draw hook (4) whose shank (4a) has an eye (4b) for receiving a pin (5) cooperating with the connecting piece (3), characterised in that the pin (5) is arranged at the spring end which is opposite the draw hook (4) and is to be inserted and removed through an opening (1b) in the underside of the housing (1), the opening (1b) being closed by means of a cover (1c) supporting the pin (5) and removably attached to the housing (1).

2. A drawgear in accordance with the preamble of Claim 1, characterised in that the spring (2) comprises, substantially in its longitudinal centre, a ring (6) which surrounds the pin (5), the ring (6) and the housing (1) each having in their underside an opening (6b and 1b respectively) for the insertion and removal of the pin (5), and the opening (1b) of the housing (1) being closed by means of a removably attached cover (1c) which, with the interpositioning of a filler piece (6a) arranged in the opening (6b) of the ring (6), bears the pin (5).

3. A drawgear in accordance with Claim 2, characterised in that the ring (6) located within the spring (2) is provided with an inwardly directed strip (6c) which engages in a groove (3a) of the connecting piece (3).

4. A drawgear in accordance with any one of Claims 1 to 3, characterised in that the housing (1) is provided with two legs (1d) which are arranged parallel to one another, are in each case arranged next to the opening (1b) and each have an oblong aperture (1e) for holding a bar (10), the cover (1c) resting on the bar (10) and being connected thereto by means of at least one screw (10a).

5. A drawgear in accordance with Claim 1, characterised in that the eye (4b) of the draw hook (4) is gripped around at the top and the bottom by a respective holding plate (1f) securely connected to the housing (1).

## Revendications

1. Dispositif de traction pour véhicules de chemin de fer, composé essentiellement d'un carter (1) muni d'un flasque de fixation (1a), d'un ressort (2) logé dans le carter et prenant appui dans le sens de traction, ainsi que d'un élément de liaison (3) pour relier le ressort (2) à un crochet de traction (4), lequel présente dans sa tige (4a) un oeillet (4b) destiné à recevoir un boulon (5) coopérant avec l'élément de liaison (3), caractérisé en ce que le boulon (5) est placé à l'extrémité du ressort (2) qui est opposée au crochet de traction (4) et se met en place et se retire par une ouverture (1b) située sur le dessous du carter (1), l'ouverture (1b) étant fermée par un couvercle (1c) fixé de manière amovible au carter (1) et maintenant le boulon (5).

2. Dispositif de traction selon le préambule de la revendication 1, caractérisé en ce que le ressort (2) contient à peu près au milieu de sa longueur une bague (6) entourant le boulon (5), la bague (6) et le carter (1) présentant chacun dans leur face inférieure une ouverture (6b et 1b respectivement) pour mettre en place et retirer le boulon (5) et l'ouverture (1b) du carter (1) étant fermée par un couvercle (1c) fixé de manière amovible qui porte le boulon (5) à l'aide d'un élément de remplissage (6a) intercalé dans l'ouverture (6b) de la bague (6).

3. Dispositif de traction selon la revendication 2, caractérisé en ce que la bague (6) se trouvant à l'intérieur du ressort (2) est munie d'une languette (6c) pointant vers l'intérieur qui se met en prise avec une rainure (3a) de l'élément de liaison (3).

4. Dispositif de traction selon l'une des revendications 1 à 3, caractérisé en ce que le carter (1) est muni de deux ailes (1d) disposées parallèlement entre elles de part et d'autre de l'ouverture (1b), qui présentent chacune un trou oblong (1e) pour fixer un verrou (10), le couvercle (1c) reposant sur le verrou (10) et étant relié à ce dernier par au moins une vis (10a).

5. Dispositif de traction selon la revendication 1, caractérisé en ce que l'oeillet (4b) du crochet de traction (4) est entouré en haut et en bas par chaque fois une tôle de maintien (1f) reliée fixement au carter (1).
